# EUROPÄISCHE PATENTSCHRIFT

(11) **EP 1 766 172 B1**
(45) Veröffentlichungstag und Bekanntmachung des Hinweises auf die Patenterteilung: **12.11.2008**
(21) Anmeldenummer: 06753502.1
(22) Anmeldetag: 05.05.2006
(51) Int. Cl.: E05D 15/26

(54) **HEBEVORRICHTUNG FÜR EINE ZWEIFLÜGELIGE FALTKLAPPE**
RAISING DEVICE FOR A TWO-LEAF FOLDING FLAP
DISPOSITIF DE LEVAGE POUR UN VOLET PLIABLE A DEUX BATTANTS

(30) Priorität: 18.07.2005 DE 202005011283 U; 19.10.2005 DE 202005016405 U
(43) Veröffentlichungstag der Anmeldung: 28.03.2007
(73) Patentinhaber: Arturo Salice S.p.A., I-22060 Novedrate (Como) (IT)
(72) Erfinder:
(74) Vertreter: Laufhütte, Dieter
(86) Internationale Anmeldenummer: PCT/EP2006/004235
(87) Internationale Veröffentlichungsnummer: WO 2007/009518

(56) Entgegenhaltungen:
- DE-A1- 10 335 709
- DE-U1- 20 100 662
- DE-U1-3202005 000 42
- DE-U1-4202005 000 81

## Beschreibung

Die Erfindung betrifft eine Hebevorrichtung für eine zweiflügelige Faltklappe nach dem Oberbegriff des Anspruchs 1.

Aus der DE 201 00 662 U ist eine Hebevorrichtung für eine zweiflügelige Faltklappe bekannt, deren oberer Flügel um eine waagerechte erste Achse an einer Deck- oder Zwischenwand eines Schrankes angelenkt ist und deren unterer Flügel um eine zu der ersten Achse parallele zweite Achse schwenkbar mit dem oberen Flügel verbunden ist. Die Hebevorrichtung besteht aus mindestens einem zweiarmigen Hebel, der um eine horizontale Schwenkachse an einem seitlichen Korpusteil schwenkbar gelagert und dessen längerer Arm gelenkig mit dem unteren Flügel verbunden ist. Weiterhin ist ein Druckfederelement vorhanden, dessen eines Ende schwenkbar mit dem Korpusteil und dessen anderes Ende schwenkbar mit dem kürzeren Hebelarm verbunden ist.

Die bekannte Faltklappe wird dadurch geöffnet, dass eine Person einen nicht dargstellten, aber erforderlichen, mit dem unteren Flügel verbundenen Handgriff ergreift, der einen bestimmten Abstand von der unteren Kante des unteren Flügels aufweisen muss.

Es besteht das Bedürfnis, Hebevorrichtungen der vorgenannten Gattung zu schaffen, die die Öffnung der Faltklappe durch ein einfaches Ziehen der unteren Kante des unteren Flügels ermöglicht, ohne dass dafür ein Handgriff vorgesehen werden muss.

Aus der DE 20 2005 000 423 01 ist nun eine Vorrichtung für eine Faltklappe bekannt, bei der das Scharnier zum Verbinden zweier Teilklappen mit einem Anschlag vorgesehen ist, der verhindert, dass bei geschlossener Faltklappe die beiden Teilklappen an der Stelle, an der sie miteinander verbunden sind, zum Möbelkorpus hin knicken können. Diese Anordnung erleichtert, obwohl dies dort nicht in dieser Form beschrieben ist, die Öffnung der Faltklappe und macht es überflüssig, einen Handgriff vorzusehen. Bei der Bewegung der Faltklappe wird aber ein Spalt zwischen den beiden Faltteilen geschaffen, in den der Benutzer mit seinen Fingern eingreifen kann und sich daher durch entsprechendes Einklemmen des Fingers verletzen kann.

Aus der DE 103 35 709 A und der DE 20 2005 000 814 A sind Scharniere zum gelenkigen Verbinden zweier Teilklappen einer Faltklappe bekannt, wobei diese derart ausgestaltet sind, dass beim Schließen der Faltklappe ein Einklemmen von Fingern zwischen den Teilklappen sicher verhindert werden kann.

Die Aufgabe der vorliegenden Erfindung besteht nun darin, eine sichere Hebevorrichtung für Faltklappen zu schaffen, bei der die Verletzung des Benutzers ohne Verwendung von besonderen Bestandteilen bzw. Sicherheitsvorrichtungen sicher vermieden werden kann. Diese Aufgabe wird ausgehend von einer Hebevorrichtung der gattungsgemäßen Art mit den Merkmalen des Oberbegriffs des Anspruchs 1 durch die Kombination mit den Merkmalen des kennzeichnenden Teils gelöst.

Demnach ist hier eine Hebevorrichtung für eine zweiflügelige Faltklappe vorgesehen, deren oberer Flügel um eine waagerechte erste Achse an einer Deck- oder Zwischenwand eines Korpus angelenkt und deren unterer Flügel um eine zu der ersten Achse parallele zweite Achse schwenkbar mit dem oberen Flügel verbunden ist. Die Hebevorrichtung besteht aus mindestens einem zweiarmigen Hebel, der um eine horizontale Schwenkachse an einem seitlichen Korpusteil des Schranks schwenkbar gelagert ist und dessen längerer Arm gelenkig mit dem unteren Flügel verbunden ist. Gemäß der Erfindung weist ein mit einem in einem der Flügel einsetzbaren Scharniertopf und einem an dem anderen Flügel festlegbaren Scharnierarm versehene Scharnier zum gelenkigen Verbinden der beiden Flügel eine Gelenkachse auf, die derart im Scharniertopf angeordnet ist, dass deren Abstand von der nächsten Kante des anderen Flügels vermindert um den Abstand zur inneren Fläche des eigenen Flügels, einen Wert aufweist, der kleiner ist als die Fingerdicke eines Benutzers. Daher sind die Gelenkachsen des Hebels der Hebevorrichtung im geschlossenen Zustand der Faltklappe derart angeordnet, dass diese zusammen mit der Gelenkachse zwischen beiden Flügeln und der Gelenkachse eines den oberen Flügel mit der oberen Korpuswand verbindenden Scharniers ein Viergelenksystem bilden, dessen gegenüberliegende Schenkel etwa parallel zueinander verlaufen und deren Länge nicht mehr als 20% voneinander abweichen.

Besonders vorteilhafte Ausgestaltungen der Erfindung ergeben sich aus dem sich an den Hauptanspruch anschließenden Unteransprüchen.

Demnach wird der Scharniertopf vorzugsweise in den unteren Flügel eingesetzt.

Der Scharnierarm kann vorzugsweise wahlweise in die drei Koordinatenrichtungen verstellbar sein.

Der Schenkel des Viergelenksystems zwischen der Gelenkachse des den oberen Flügel mit der oberen Möbelwand verbindenden Scharniers und der oberen Gelenkachse des Hebels kann vorzugsweise um 20% länger sein als der Schenkel zwischen der Gelenkachse zwischen beiden Flügeln und der unteren Gelenkachse des Hebels.

Weiterhin kann der Schenkel des Viergelenksystems zwischen der oberen Gelenkachse des Hebels und der unteren Gelenkachse um 15% kürzer sein als der Schenkel zwischen der Gelenkachse zwischen beiden Flügeln des Hebels und der Gelenkachse des den oberen Flügel mit der oberen Möbelwand verbindenden Scharniers.

Der Hebel kann im Bereich seiner Anlenkung an dem unteren Flügel durch eine exzentrische Reibvorrichtung derart beaufschlagbar sein, dass die Schwenkgeschwindigkeit der Klappe verändert wird oder die Hebevorrichtung eine beliebige Zwischenstellung einnehmen kann.

Vorzugsweise ist ein Ende eines Druckfederelementes schwenkbar mit dem Korpusteil verbunden, während das andere Ende schwenkbar mit dem zweiarmigen Hebel verbunden ist.

Das Druckfederelement kann vorteilhaft eine Gasdruckfeder sein.

Weitere Einzelheiten und Vorteile der Erfindung werden anhand eines in der Zeichnung dargestellten Ausführungsbeispiels näher erläutert. Es zeigen:
- Figur 1:: eine Seitenansicht der Ausführungsform der erfindungsgemäßen Hebevorrichtung in der geschlossenen Stellung der mit dieser verbundenen Faltklappe,
- Figur 2:: ein Detail der Darstellung gemäß Figur 1 zur Verdeutlichung der geometrischen Verhältnisse,
- Figur 3:: ein weiteres Detail der Darstellung gemäß Figur 1, in der eine exzentrische Reibvorrichtung im unteren Bereich der Anlenkung des Hebels dargestellt ist,
- Figur 4:: eine der Figur 1 entsprechende Darstellung der Hebevorrichtung, in der die Faltklappe einerseits in geschlossener und andererseits in leicht geöffneter Stellung gezeigt ist,
- Figur 5:: eine der Figur 1 entsprechende Darstellung der Hebevorrichtung, in der sich die Faltklappe in einer mittleren geöffneten und einer vollständig geöffneten Stellung befindet und
- Figuren 6a, b - 11 a, b: jeweils eine teilweise geschnittene Seitenansicht und eine Draufsicht unterschiedlicher Scharnierausführungen, die den oberen Flügel bzw. den unteren Flügel einer Faltklappe miteinander verbindet.

Aus der Figur 1 ist eine Seitenansicht des Korpus, das heißt eines Schranks, oder Schrank- oder Kommodenelements ersichtlich, dessen Öffnung durch eine aus zwei gelenkig miteinander verbundenen Flügeln 12, 14 bestehenden Faltklappe 16 geschlossen ist. Die vordere Seitenwand ist in dieser Darstellung entfernt, um die Hebevorrichtung 18 für die Faltklappe sichtbar zu machen. An der Deckwand 20 des Korpus ist in üblicher Weise durch zwei Doppellenkerscharniere 22 der obere Flügel 12 der Faltklappe 16 angelenkt, so dass diese um eine durch die Scharniere (22) definierte Gelenkachse 24 schwenkbar ist.

Mit dem oberen Flügel 12 ist über ein weiteres Scharnier 26 gelenkig ein unterer Flügel 14 verbunden. Im unteren Flügel 14 ist ein Scharniertopf 28 des Gelenks 26 eingesetzt. Demgegenüber ist der Scharnierarm 30 des Gelenks 26 am oberen Flügel 12 befestigt. Das Gelenk 26 definiert eine Schwenkachse 32, um die die beiden Flügel 12 und 14 der Faltklappe gegeneinander verschwenkbar sind.

Die Hebevorrichtung 18 weist in bereits aus der DE 201 00 662 U bekannten Art und Weise einen zweiarmigen Hebel 34 auf, der in der Figur 1 vereinfacht dargestellt ist. Der Hebel 34 bildet einen Anlenkpunkt 38 mit einem Beschlagteil 36, welches mit dem unteren Flügel 14 verbunden ist. Der Anlenkpunkt 38 bildet ebenfalls eine horizontale Schwenkachse, die der Einfachheit halber auch mit 38 bezeichnet wird. Eine weitere Schwenkachse 40 wird durch den oberen Anlenkpunkt des Hebels 34 gebildet.

Die vollständige Funktion des zweiarmigen Hebelarms 34 ergibt sich beispielsweise aus der Figur 4, in welcher auch der kürzere Hebelarm des zweiarmigen Hebels 34 gezeigt ist. An diesem kürzeren Hebel des Hebelarms 34 greift eine Gasdruckfeder 42 an, die mit ihrem feien Ende wiederum am Korpus angelenkt ist.

In der vergrößerten Darstellung der Figur 2 wird das erste Merkmal des kennzeichnenden Teils des Anspruchs 1 erläutert. Hier ist der Abstand A zwischen der Schwenkachse 32 und der nächsten Kante 44 des oberen Flügels 12 eingezeichnet. Zum anderen ist der Abstand zwischen der Gelenkachse 32 und der inneren Fläche des eigenen, das heißt in diesem Fall des unteren Flügels 14 dargestellt. Zieht man nun den Abstand T vom Abstand A ab, so ergibt sich ein Wert F, der kleiner sein soll als die Fingerdicke eines Benutzers. Dieser Abstand F ist in der Figur 2 ausgehend von der Kante 44 dargestellt und verdeutlicht, dass dadurch der Spalt zwischen den beiden Flügeln 12 und 14 so gering ist, dass hier ein Einklemmen des Fingers auch dann nicht möglich ist, wenn sich der Flügel 14 während seiner Bewegung in der zum Flügel 12 rechtwinkeligen, strichpunktiert dargestellten Stellung befindet.

Die Figuren 4 und 5 machen in den unterschiedlichen Stellungen der Flügel 12 und 14 der Faltklappe 16 deutlich, dass aufgrund der Anlenkung des Scharnierarms 30 an die Gelenkachse 32 des Scharniertopfs 14 die Abstände so gewählt sind, dass ein Einklemmen des Fingers nicht zu befürchten ist.

Anhand der vereinfachten Figur 1 ist durch gestrichelte Linie ein Parallelogramm dargestellt, das durch das aus den Gelenkachsen 24, 32, 38 und 40 bestehende Gelenksystem gebildet wir. Auch wenn es hier nicht ein exaktes Parallelogramm ergibt, so ist die Anordnung der imaginären Schenkel, die hier gestrichelt dargestellt sind, einem Parallelogramm angenähert. Dabei ist diese Ähnlichkeit an das Parallelogramm derart, dass die Bewegung des unteren Flügels 14 von der Schließstellung bis zur unteren Zwischenstellung gemäß Figur 5 etwa parallel zu sich selbst erfolgt und in geschlossener Stellung die Faltklappe der beiden Flügel 12 und 14 dort, wo sie miteinander verbunden sind, zum Korpus im wesentlichen nicht knikken, obwohl der Benutzer die Faltklappe über die untere Kante des unteren Flügels öffnet.

Vorteilhaft ist der imaginäre Schenkel 52 zwischen der Gelenkachse 40 und der Gelenkachse 24 um etwa 20% länger als der imaginäre Schenkel 54 zwischen der Gelenkachse 38 und der Gelenkachse 32. Darüber hinaus ist der imaginäre Schenkel 56 zwischen den Gelenkachsen 32 und 24 um etwa 15% länger als der imaginäre Schenkel 50 zwischen der Gelenkachse 38 und der Gelenkachse 40. Hierdurch wird bewirkt, dass nach einer ersten etwa parallelen Bewegung in die Öffnungsrichtung der untere Flügel 14 zur oberen Stellung nach Figur 5 gelangen kann. Im Rahmen der Erfindung kann das Gelenksystem aber auch einem Parallelogramm noch weiter angenähert sein, weil dann der untere Flügel trotzdem bei seiner Bewegung etwa parallel zu sich selbst bleiben würde. Die Anordnung des Parallelogramms hängt nun davon ab, wie die Zugänglichkeit zum Korpusinnenraum ermöglicht werden soll.

Die Figur 3 zeigt nun eine besondere Ausgestaltung der Erfindung, bei der der Hebel 34 der Hebevorrichtung im Bereich seines Anlenkpunkts 38 an dem Beschlag 36 der unteren Teilklappe durch eine exzentrisch angeordnete an sich bereits bekannte Reibvorrichtung 60 anstößt, die mit dem Hebel 34 der Hebevorrichtung 18 derart zusammenwirkt, dass sie die Schwenkgeschwindigkeit der Faltklappe verstellt oder ca. die Beibehaltung einer bestimmten gewünschten Zwischenstellung durch Aufbringen einer Reibkraft erzielt.

Die Figuren 6a bzw. b, 7a bzw. b, 8a bzw. b, 9a bzw. b, 10a bzw. b und 11a bzw. b zeigen verschiedene Ausführungsformen von Scharnieren, die den oberen Flügel 12 und den unteren Flügel 14 einer Faltklappe 16 miteinander verbinden. Die jeweiligen Flügel 12 und 14 können aus unterschiedlichen Materialien bestehen. So kann hier Holz als Material für die Flügel 12 und 14 eingesetzt werden. Als anderes Material kann auch ein Strangprofil, eine Spanplatte oder Glas eingesetzt werden. In sämtlichen Ausführungsformen verschwenken die Flügel um die Achse 32, die jeweils von einem Stift gebildet ist, der in einem in dem unteren Flügel eingesetzten Scharniertopf angeordnet ist.

Bei der Ausführung nach Figur 6 entspricht das Scharnier 26 dem bereits in Figur 2 dargestellten Scharnier. Hier ist der Scharnierarm 30 in üblicher Art und Weise ausgebildet, wie dies bereits für Viergelenkscharniere bekannt ist. Demnach ist der Scharnierarm 30 über eine Befestigungsplatte in drei Koordinatenrichtungen verstellbar. An den Scharnierarm 30 schließt ein Verlängerungsarm 31 an, der durch die üblichen Stifte für die Lenker befestigt ist. Der Flansch des Scharniertopfes ist hier zur Kante des Türflügels abgewandt, so dass der Arm 31 im engeren Teil des Scharniertopfes gehalten ist. Die Abmessung des Verlängerungsarms 31 ist so gewählt, dass dieser im Bereich des Gelenkstiftes 32 auch bei einem Scharniertopf 28' für eine Befestigung auf einem Strangprofil anlenkbar ist, wie dies aus der Ausführungsform gemäß Figur 7 ersichtlich ist. Bei dieser Ausführungsform ist der Scharniertopf 28' vergleichsweise kleiner ausgebildet.

Bei der Ausführungsform nach Figur 8 ist der Arm 31' nicht mit einem Scharnierarm 30 (wie in den Figuren 6 und 7) sondern mit einem Scharniertopf 29 mittels Stiften verbunden, so dass die beiden Türflügel 12, 14 in sehr gedrungener und platzsparender Form schwenkbar miteinander verbunden sind.

In ähnlicher Weise ist nach Figur 9 der Flügel 12 mit dem unteren Flügel 14' verbunden, der aus einem Strangprofil besteht und für den derselbe Scharniertopf 28' vorgesehen ist.

Bei den Ausführungsformen nach den Figuren 10 und 11 ist der obere Türflügel 12' aus einem Strangprofil gebildet und derselbe Arm 31' ist hier an einem geeigneten Scharnierteil 29' befestigt. Die unteren Türflügel 14, 14' entsprechen hier den Türflügeln nach den vorherigen Ausführungen.

Bei allen Ausführungsformen sind die Befestigungsmittel der verschiedenen Scharnierteile derart bemessen und angeordnet, dass diese und die verschiedenen Möbelteile 12, 12', 14, 14' austauschbar sind, ohne die Hebevorrichtung zu beeinflussen, so dass ihre Vorteile unverändert bestehen bleiben.

## Patentansprüche

1. Hebevorrichtung (18) für eine zweiflügelige Faltklappe (16), deren oberer Flügel (12) um eine waagerechte erste Achse an einer Deck- oder Zwischenwand (20) eines Korpus angelenkt und deren unterer Flügel (14) um eine zu der ersten Achse parallele zweite Achse schwenkbar mit dem oberen Flügel (12) verbunden ist,
bestehend aus mindestens einem zweiarmigen Hebel (34), der um eine horizontale Schwenkachse (24) an einem seitlichen Korpusteil schwenkbar gelagert und dessen längerer Arm (34) gelenkig mit dem unteren Flügel (14) verbunden ist,
**dadurch gekennzeichnet,**
**dass** ein mit einem in einem der Flügel (12, 14) einsetzbaren Scharniertopf (28, 28', 29) und einem an dem anderen Flügel festlegbaren Scharnierarm (30) versehenes Scharnier zum gelenkigen Verbinden der beiden Flügel (12, 14) eine Gelenkachse aufweist, die derart im Scharniertopf (28) angeordnet ist, dass deren Abstand (A) von der nächsten Kante des anderen Flügels vermindert um den Abstand (T) zur inneren Fläche des eigenen Flügels, einen Wert (F) aufweist, der kleiner ist als die Fingerdikke eines Benutzers und
**dass** die Gelenkachsen des Hebels der Hebevorrichtung im geschlossenen Zustand der Faltklappe (16) derart angeordnet sind, dass diese zusammen mit der Gelenkachse zwischen beiden Flügeln (12, 14) und der Gelenkachse eines den oberen Flügel mit der oberen Korpuswand verbindenden Scharniers ein Viergelenksystem bilden, dessen gegenüberliegende Schenkel etwa parallel zueinander verlaufen und deren Länge nicht mehr als 20% voneinander abweichen.

2. Hebevorrichtung (18) nach Anspruch 1, **dadurch gekennzeichnet, dass** der Scharniertopf (28) in den unteren Flügel (14) eingesetzt ist.

3. Hebevorrichtung (18) nach Anspruch 1 oder 2, **dadurch gekennzeichnet, dass** der Scharnierarm (30, 31, 31') wahlweise in die drei Koordinatenrichtungen verstellbar ist.

4. Hebevorrichtung (18) nach einem der Ansprüche 1 bis 3, **dadurch gekennzeichnet, dass** der Schenkel des Viergelenksystems zwischen der Gelenkachse des den oberen Flügel (12) mit der oberen Möbelwand verbindenden Scharniers und der oberen Gelenkachse des Hebels (34) um 20% länger ist als der Schenkeln zwischen der Gelenkachse zwischen beiden Flügeln (12, 14) und der unteren Gelenkachse des Hebels (34).

5. Hebevorrichtung (18) nach einem der Ansprüche 1 bis 4, **dadurch gekennzeichnet, dass** der Schenkel des Viergelenksystems zwischen der oberen Gelenkachse des Hebels (34) und der unteren Gelenkachse um 15% kürzer ist als der Schenkel zwischen der Gelenkachse zwischen beiden Flügeln (12, 14) und der Gelenkachse des den oberen Flügel (12) mit der oberen Möbelwand verbindenden Scharniers.

6. Hebevorrichtung (18) nach einem der Ansprüche 1 bis 5, **dadurch gekennzeichnet, dass** der Hebel (34) im Bereich seiner Anlenkung (38) an dem unteren Flügel durch eine exzentrische Reibvorrichtung (60) derart beaufschlagt wird, daß die Schwenkgeschwindigkeit der Klappe verändert wird oder daß die Hebevorrichtung beliebige Zwischenstellungen einnehmen kann.

7. Hebevorrichtung (18) nach einem der Ansprüche 1 bis 6, **dadurch gekennzeichnet, daß** ein Ende eines Druckfederelementes schwenkbar mit dem Korpusteil verbunden ist und das andere Ende schwenkbar mit dem zweiarmigen Hebel.

8. Hebevorrichtung (18) nach Anspruch 7, **dadurch gekennzeichnet, dass** das Federelement eine Gasdruckfeder (42) ist.

9. Hebevorrichtung (18) nach einem der Ansprüche 1 bis 8, **dadurch gekennzeichnet, dass** die Flügel (12, 14) der Faltklappen über mindestens ein Scharnier miteinander verbunden sind, welches einen Scharnierarm (30, 31, 31') aufweist, dessen die Gelenkachse tragender Endbereich so bemessen ist, dass dieser in einem üblichen Scharniertopf (28) fur einen Flügel aus Holz und alternativ dazu in einem enger bemessenen Scharniertopf (28'), wie er bei Verwendung eines Flügels aus einem Strangprofil eingesetzt ist, anlenkbar ist.

10. Hebevorrichtung (18) nach Anspruch 9, **dadurch gekennzeichnet, dass** die Flügel (12, 14) der Faltklappen über mindestens ein Scharnier miteinander verbunden sind, welches einen Verlängerungsarm (31) aufweist, dessen Abmessung so gewählt ist, dass dieser in einem üblichen Scharniertopf (28) für einen Flügel aus Holz und alternativ dazu in einem enger bemessen Scharniertopf (28'), wie er beispielsweise bei Verwendung eines Flügels aus einem Strangprofil eingesetzt ist, einsetzbar ist.

## Claims

1. A lifting device (18) for a two-wing folding flap (16), the upper wing (12) of which being linked about a horizontal first axis at a top or intermediate wall (20) of a corpus and the lower wing (14) of which being pivotally connected to the upper wing (12) via a second axis parallel to said first axis,
consisting of at least one two-armed lever (34) which is pivotally mounted to a horizontal swivel axis (24) at a lateral part of the corpus and the longer arm (34) of which being pivotally connected to the lower wing (14),
**characterized**
**in that** a hinge, provided with a hinge cup (28, 28', 29), which can be implemented into one of said wings (12, 14), and a hinge arm (30), which can be fixed to the other wing, has an articulation axis to pivotally connect said two wings (12, 14) and is located within the hinge cup (28) such that its distance (A) from the next edge of the other wing reduced by the distance (T) to the inner area of the own wing has a value (F) being smaller than the thickness of a user's fingers and
**in that** the articulation axes of the lever of the lifting device in closed state of the folding flap (16) are located such that they form a four-articulation system together with the articulation axis between both wings (12, 14) and the articulation axis of a hinge connecting the upper wing with the upper wall of the corpus, the opposite legs of which being approximately parallel to each other and the length of which not diverging more than 20 % from each other.

2. A lifting device (18) according to claim 1, **characterized in that** the hinge cup (28) is introduced into said lower wing (14).

3. A lifting device (18) according to claim 1 or 2, **characterized in that** the hinge arm (30, 31, 31`) can selectively be positioned in the directions of the three coordinates.

4. A lifting device (18) according to one of the claims 1 to 3, **characterized in that** the leg of the four-articulation system between the articulation axis of the hinge connecting the upper wing (12) with the upper furniture wall and the upper articulation axis of the lever (34) is 20 % longer than the leg between the articulation axis between both wings (12, 14) and the lower articulation axis of the lever (34).

5. A lifting device (18) according to one of the claims 1 to 4, **characterized in that** the leg of the four-articulation system between the upper articulation axis of the lever (34) and the lower articulation axis is 15 % shorter than the leg between the articulation axis between both wings (12, 14) and the articulation axis of the hinge connecting the upper wing (12) with the upper furniture wall.

6. A lifting device (18) according to one of the claims 1 to 5, **characterized in that** the lever (34) is provided with an eccentric friction device (60) in the area of its linkage (38) to the lower wing such that the swivel velocity of the flap is being altered or that the lifting device is able to take any intermediate positions.

7. A lifting device (18) according to one of the claims 1 to 6, **characterized in that** one end of a pressure spring element is pivotally connected to said corpus part and the other end is pivotally connected to the two armed lever.

8. A lifting device (18) according to claim 7, **characterized in that** the spring element is a gas pressure spring (42).

9. A lifting device (18) according to one of the claims 1 to 8, **characterized in that** the wings (12, 14) of the folding flaps are connected to each other via at least one hinge which has a hinge arm (30, 31, 31'), the extremity of which bearing the articulation axis being measured such that said can be linked to a common hinge cup (28) for a wing made of wood and alternatively to a narrower hinge cup (28') as it is implemented in the use of a wing from a bar.

10. A lifting device (18) according to claim 9, **characterized in that** the wings (12, 14) of the folding flaps are connected to each other via at least one hinge which has an extension arm (31), the dimension of which being chosen such that said can be used in a common hinge cup (28) for a wing made of wood and alternatively to a narrower hinge cup (28') as it is implemented in the use of a wing from a bar.

## Revendications

1. Élévateur (18) pour un volet à deux ailes (16) dont l'aile supérieure (12) s'articule à une paroi supérieure ou intermédiaire d'un corps autour d'un premier axe horizontal et dont l'aile inférieure (14) est liée à l'aile supérieure (12) de façon pivotante autour d'un deuxième axe parallèle au premier axe,
comprenant au moins un levier à deux bras (34) qui est monté de façon pivotante à une part latérale de corps autour d'un axe de rotation horizontal (24) et dont le bras plus long est lié souplement à l'aile inférieure (14),
**caractérisé en ce que**
une charnière s'assortit d'un pot de charnière (28, 28', 29) insérable à une des ailes (12, 14) et d'un bras de charnière fixable à l'autre aile pour assurer une liaison souple des deux bras (12, 14) présente un axe de jointure qui est disposé dans le pot de charnière (28) telle que l'espacement (A) du bord prochain de l'autre aile, réduit par l'espacement (T) à la face intérieure de son aile, présente une valeur (F) qui est inférieure à l'épaisseur de doigt d'un utilisateur, et
dans l'état fermé du volet (16) les axes de jointure du levier du élévateur sont disposés telle que ceux-ci forment avec l'axe de jointure entre les deux ailes (12, 14) et l'axe de jointure d'une charnière, qui lie l'aile supérieure à le corps supérieur, une system à quatre jointures dont les branches opposées sont disposées environ parallèlement et dont la longueur ne diverge pas plus de 20 %.

2. Élévateur (18) selon la revendication 1, **caractérisé en ce que** le pot de charnière (28) est inséré dans l'aile inférieure (14).

3. Élévateur (18) selon la revendication 1 ou 2, **caractérisé en ce que** le bras de charnière (30, 31, 31') est ajustable au choix sur les trois directions des coordonnées.

4. Élévateur (18) selon l'une des revendications 1 à 3, **caractérisé en ce que** la branche du system à quatre jointures entre l'axe de jointure de la charnière, qui lie l'aile supérieure (12) à la paroi supérieure du meuble, et l'axe de jointure du levier (34) est 20 % plus long que la branche entre l'axe de jointure entre les deux ailes (12, 14) et que l'axe de jointure inférieure du levier (34).

5. Élévateur (18) selon l'une des revendications 1 à 4, **caractérisé en ce que** la branche du system à quatre jointures entre l'axe de jointure supérieur du levier (34) et l'axe de jointure inférieure est 15 % moins long que la branche entre l'axe de jointure entre les deux ailes (12, 14) et l'axe de jointure de la charnière qui lie l'aile supérieure (12) à la paroi supérieure du meuble.

6. Élévateur (18) selon l'une des revendications 1 à 5, **caractérisé en ce que** le levier (34) vient en butée dans la région de son articulation (38) sur l'aile inférieure par un dispositif de frottement excentrique (60) telle que la rapidité de rotation du volant est changée ou que l'élévateur peut adopter n'importe quelle position intermédiaire.

7. Élévateur (18) selon l'une des revendications 1 à 6, **caractérisé en ce qu'**une part d'une extrémité d'un élément de ressort à pression est liée à la part de corps de façon pivotante et que l'autre part de cette extrémité est liée au levier à deux bras de façon pivotante.

8. Élévateur (18) selon la revendication 7, **caractérisé en ce que** l'élément de ressort est un ressort à pression de gaz (42).

9. Élévateur (18) selon l'une des revendications 1 à 8, **caractérisé en ce que** les ailes (12, 14) des volants sont liées au moins par une charnière qui présente un bras de charnière (30, 31, 31') dont la région finale portant l'axe de jointure est dimensionnée telle que celle-ci est fixable dans un pot de charnière (28) commun pour une aile à bois et, alternativement à cela, dans un pot de charnière (28) dimensionné plus étroit comme il est installé lors d'une application d'une aile d'un profil extrudé.

10. Élévateur (18) selon la revendication 9, **caractérisé en ce que** les ailes (12, 14) des volants sont liées au moins par une charnière qui présente un bras de prolongation (31) dont la mesure est choisie telle que celle-ci est insérable dans un pot de charnière (28) commun pour une aile à bois et, alternativement à cela, dans un pot de charnière (28) comme il est installé lors d'une application d'une aile d'un profil extrudé.
